# FASCICULE DE BREVET EUROPEEN

(11) **EP 2 753 757 B1**
(45) Date de publication et mention de la délivrance du brevet: **19.07.2017**
(21) Numéro de dépôt: 12756788.1
(22) Date de dépôt: 24.08.2012
(51) Int. Cl.: E01B 19/00, E01B 21/00

(54) **ECLISSES PERMETTANT L'ISOLATION D'UN RAIL ENTERRE**
LASCHE ZUR ISOLIERUNG EINER VERGRABENEN SCHIENE
FISH-PLATE ENABLING INSULATION OF A BURIED RAIL

(30) Priorité: 06.09.2011 FR 1157885
(43) Date de publication de la demande: 16.07.2014
(73) Titulaire: Plastiform's, 87380 Magnac-Bourg (FR)
(72) Inventeur: BOULESTEIX, Patrice, F-87100 Limoges (FR)
(74) Mandataire: Mazabraud, Xavier
(86) Numéro de dépôt international: PCT/FR2012/051929
(87) Numéro de publication internationale: WO 2013/034831

(56) Documents cités:
- EP-A2- 1 331 310
- DE-A1- 10 224 286
- DE-A1- 19 947 931
- US-A- 1 771 078

## Description

La présente invention se rapporte à un dispositif pour réaliser une étanchéité le long d'un rail enterré dans un substrat.

Pour certains véhicules roulant sur rail, notamment les tramways, les rails ne doivent pas constituer un obstacle pour une circulation piétonne ou automobile qui circule sur la même plateforme que celle utilisée par le véhicule sur rail. C'est notamment le cas lorsque cette plateforme est une chaussée routière partagée par un tramway. Les rails sont alors généralement prévus enterrés dans un substrat de cette plateforme, de façon à être affleurant avec la plateforme.

Comme particulièrement illustré par le document FR 2 885 372, le rail est de préférence prévu isolé du substrat par un système d'éclisses. Les éclisses assurent notamment une isolation phonique, une isolation électrique et une étanchéité autour du rail vis-à-vis de son environnement.

La plateforme étant soumise aux intempéries, elle est notamment soumise à de fortes variations de températures, particulièrement dans certaines régions où les amplitudes thermiques peuvent atteindre 40 à 50°C. Les éclisses, soumises à ces variations de températures, en se rétractant longitudinalement, créent entre elles des espaces préjudiciables à l'isolation, notamment à l'étanchéité. Un retrait supérieur à 1% n'est généralement pas acceptable, de la terre, de l'eau ou des graviers, notamment, peuvent s'introduire et créer ainsi des fuites de courants vagabonds.

Les documents US-A-1771078 et EP-A-1331310 décrivent des éclisses destinées à isoler un rail de chemin de fer.

L'invention a pour but de proposer un dispositif d'éclisse, apte à maintenir une isolation satisfaisante le long d'un rail enterré.

Selon l'invention, une telle éclisse, destinée à isoler un rail de chemin de fer de son environnement, notamment un rail enterré, est caractérisée en ce qu'elle comprend une matière isolante formant matrice, isolante thermiquement et/ou électriquement et/ou étanche à l'eau, et, des fibres formant au moins une nappe, disposées et choisies pour conférer à l'éclisse un coefficient de retrait linéaire, mesuré selon la direction longitudinale, inférieur au coefficient de retrait linéaire de la matrice, mesuré selon la direction longitudinale, la matrice étant constituée de plusieurs plaques s'étendant longitudinalement et assemblées entre elles, chacune desdites nappes étant assemblée entre deux desdites plaques

Avantageusement, les fibres comprennent un ensemble de fibres s'étendant sensiblement longitudinalement dans ladite matrice. Ces fibres peuvent former une nappe, de préférence constituée de deux ensembles de fibres, croisés entre eux.

Dans un mode de réalisation préféré, chaque plaque est de préférence disposée verticalement. De préférence aussi, une éclisse comprend au moins deux nappes.

Plusieurs modes d'exécution de l'invention seront décrits ci-après, à titre d'exemples non limitatifs, en référence aux dessins annexés dans lesquels :
- La figure 1 est une coupe transversale d'une installation de rail enterré, illustrant un contexte possible de l'invention ; et,
- La figure 2 est une illustration d'un mode de réalisation d'une éclisse selon l'invention, dans le contexte de la figure 1.

La figure 1 illustre un rail 1 enterré dans un substrat 2-4. Le rail est prévu pour y faire rouler les roues 5 d'un train. Le rail 1 est isolé du substrat 2-4 par des éclisses 6-8.

Dans l'exemple illustré, le rail est isolé par trois éclisses 6-8, dont le rôle est principalement d'éviter des courants de fuite, le rail 1 étant conducteur. Parmi les trois éclisses, une première éclisse 6 s'étend le long d'un flanc gauche (dans la position de la figure 1) du rail 1, une deuxième éclisse 7 s'étend le long d'un flanc droit du rail et la troisième enveloppe la semelle du rail. Les éclisses ont des formes complémentaires entre elles et avec le rail de sorte qu'elles s'emboîtent entre elles et avec le rail. Les éclisses 6-8 s'étendent longitudinalement - c'est-à-dire perpendiculairement au plan de la figure 1 - le long du rail 1. Chaque éclisse ayant une longueur donnée, elle est prolongée le long du même rail 1 par une autre éclisse du même type, adjacente à la précédente.

La figure 2 illustre un mode de réalisation pour la première éclisse 6. L'éclisse est constituée d'un matériau en plaque formant matrice, chaque plaque 11 étant disposée verticalement (dans la position des figures 1 et 2) et s'étendant longitudinalement sur la longueur de l'éclisse. Dans cet exemple, l'éclisse 6 est constituée de onze plaques 11 disposées transversalement l'une contre l'autre et assemblées entre elles.

Deux nappes 12 de fibres 13,14 sont disposées entre deux plaques adjacentes. Une nappe est disposée entre la troisième et la quatrième plaque en partant de l'un ou l'autre des côtés de l'éclisse 6. Chaque nappe 12 comprend, d'une part un premier ensemble de fibres 13 disposées sensiblement longitudinalement et, un deuxième ensemble de fibres 14 disposées de façon à relier les fibres 13 entre elles.

Les fibres sont choisies de sorte qu'elles ont un coefficient de retrait inférieur à celui du matériau en plaque. Ainsi, la longueur d'une éclisse contenant une telle nappe 12 varie moins avec la température que la longueur d'une éclisse dépourvue d'une telle nappe.

Les éclisses, notamment les éclisses latérales 6, 7, sont avantageusement en une mousse de matière plastique, par exemple une mousse polyéthylène. Les fibres peuvent notamment être d'une ou plusieurs matières, notamment de polypropylène, de polyamide, polyester et/ou de verre.

Bien sûr, l'invention définie par les revendications n'est pas limitée aux exemples qui viennent d'être décrits.

Ainsi, une nappe peut être constituée d'un seul ensemble de fibres disposées longitudinalement. Elle peut aussi être constituée de deux ensembles croisés et formant l'un et l'autre un angle avec une direction longitudinale, par exemple disposées symétriquement l'un de l'autre par rapport à cette direction.

Grâce à l'incorporation de fibres à faible coefficient de retrait dans la matrice d'une éclisse selon l'invention, on réduit le coefficient de retrait longitudinal de la matrice de sorte qu'il est sensiblement égal au coefficient de retrait linéaire des fibres. De préférence, on choisit les fibres de sorte que le coefficient de retrait longitudinal est inférieur à 0,04% /°K, de sorte que pour une amplitude thermique de 25°K, le retrait longitudinal de l'éclisse est inférieur à 1%. De façon encore plus préférée, on choisit les fibres de sorte que le coefficient de retrait longitudinal est inférieur à 0,02% /°K.

## Revendications

1. Eclisse (6-8) destinée à isoler un rail (1) de chemin de fer de son environnement, notamment un rail enterré, comprenant :
- une matrice formée d'une matière isolante thermiquement et/ou électriquement et/ou étanche à l'eau ; et,
- des fibres (13,14) formant au moins une nappe (12), disposées et choisies pour conférer à l'éclisse un coefficient de retrait linéaire, mesuré selon la direction longitudinale, inférieur au coefficient de retrait linéaire de la matrice, mesuré selon la direction longitudinale
**caractérisée en ce que** ladite matrice est constituée de plusieurs plaques (11) s'étendant longitudinalement et assemblées entre elles, chacune desdites nappes (12) étant assemblée entre deux desdites plaques (11).

2. Eclisse selon la revendication 1, **caractérisée en ce que** chaque plaque (11) est disposée verticalement.

3. Eclisse selon l'une des revendications 1 ou 2, **caractérisée en ce que** les fibres (13,14) comprennent un ensemble de fibres s'étendant sensiblement longitudinalement dans ladite matrice.

4. Eclisse selon l'une des revendications 1 à 3, **caractérisée en ce que** chaque nappe (12) est constituée de deux ensembles de fibres (13,14), croisés entre eux.

5. Eclisse selon l'une des revendications 1 à 4, **caractérisée en ce qu'**elle comprend au moins deux nappes.

6. Eclisse selon l'une des revendications 1 à 5, **caractérisée en ce que** la matrice est en une mousse de matière plastique, de préférence une mousse polyéthylène.

7. Eclisse selon l'une des revendications 1 à 6, **caractérisée en ce que** les fibres (13,14) comprennent une ou plusieurs matières parmi le polypropylène, le polyamide, le polyester et le verre.

8. Eclisse selon l'une des revendications 1 à 7, **caractérisée en ce que** les fibres (13,14) ont un coefficient de retrait longitudinal inférieur à 0,04% /°K, de préférence inférieur à 0,02% /°K.

## Patentansprüche

1. Lasche (6-8) zur Isolierung einer Eisenbahnschiene (1) von ihrer Umgebung, insbesondere einer vergrabenen Schiene, folgendes umfassend:
- eine aus einem wärme- und/oder elektrisch isolierenden und/oder wasserdichten Material ausgebildete Matrix; und
- mindestens eine Matte (12) bildende Fasern (13,14), die angeordnet und ausgewählt sind, um der Lasche einen linearen Schwindungskoeffizient zu verleihen, der, gemessen in Längsrichtung, kleiner ist als der lineare Schwindungskoeffizient der Matrix, gemessen in Längsrichtung,
**dadurch gekennzeichnet, dass**
die Matrix aus mehreren sich längs erstreckenden und aneinandergefügten Platten (11) besteht, wobei die Matten (12) jeweils zwischen zwei Platten (11) eingefügt sind.

2. Lasche nach Anspruch 1,
**dadurch gekennzeichnet, dass**
jede Platte (11) vertikal angeordnet ist.

3. Lasche nach einem der Ansprüche 1 oder 2,
**dadurch gekennzeichnet, dass**
die Fasern (13,14) eine Einheit von Fasern umfassen, die sich im Wesentlichen in der Matrix längs erstrecken.

4. Lasche nach einem der Ansprüche 1 bis 3,
**dadurch gekennzeichnet, dass**
jede Matte (12) aus zwei Einheiten von Fasern (13,14) besteht, die untereinander gekreuzt sind.

5. Lasche nach einem der Ansprüche 1 bis 4,
**dadurch gekennzeichnet, dass**
sie mindestens zwei Matten umfasst.

6. Lasche nach einem der Ansprüche 1 bis 5,
**dadurch gekennzeichnet, dass**
die Matrix aus einem Kunststoffschaum, vorzugsweise aus Polyethylenschaum besteht.

7. Lasche nach einem der Ansprüche 1 bis 6,
**dadurch gekennzeichnet, dass**
die Fasern (13,14) einen oder mehreren der Werkstoffe von Polypropylen, Polyamid, Polyester und Glas umfassen.

8. Lasche nach einem der Ansprüche 1 bis 7,
**dadurch gekennzeichnet, dass**
die Fasern (13,14) einen Längsschwindungskoeffizienten von kleiner als 0,04 % /°K, vorzugsweise von kleiner als 0,02 % /°K aufweisen.

## Claims

1. Splice bar (6-8) intended to insulate a rail (1) of a railroad from its environment, in particular a buried rail, comprising:
- a matrix formed from a material that is thermally and/or electrically insulating and/or watertight; and,
- fibres (13, 14) forming at least one web (12), arranged and chosen to provide the splice bar with a linear shrinkage coefficient, measured according to the longitudinal direction, less than the linear shrinkage coefficient of the matrix, measured according to the longitudinal direction
**characterised in that** said matrix is comprised of several plates (11) extending longitudinally and assembled together, with each one of said webs (12) being assembled between two of said plates (11).

2. Splice bar according to claim 1, **characterised in that** each plate (11) is arranged vertically.

3. Splice bar according to one of claims 1 or 2,
**characterised in that** the fibres (13, 14) comprise a set of fibres extending substantially longitudinally in said matrix.

4. Splice bar according to one of claims 1 to 3,
**characterised in that** each web (12) is comprised of two sets of fibres (13, 14), crossed between them.

5. Splice bar according to one of claims 1 to 4,
**characterised in that** it comprises at least two webs.

6. Splice bar according to one of claims 1 to 5,
**characterised in that** the matrix is made from a foam of plastic material, more preferably a polyethylene foam.

7. Splice bar according to one of claims 1 to 6,
**characterised in that** the fibres (13, 14) include one or several materials among polypropylene, polyamide, polyester and glass.

8. Splice bar according to one of claims 1 to 7,
**characterised in that** the fibres (13, 14) have a longitudinal shrinkage coefficient less than 0.04%/°K, more preferably less than 0.02% /°K.
